# EUROPÄISCHE PATENTSCHRIFT

(11) **EP 1 092 867 B1**
(45) Veröffentlichungstag und Bekanntmachung des Hinweises auf die Patenterteilung: **20.01.2010**
(21) Anmeldenummer: 00120966.7
(22) Anmeldetag: 27.09.2000
(51) Int. Cl.: F02N 11/08, F02N 11/10

(54) **Elektrostarter für einen Verbrennungsmotor mit einer Schutzvorrichtung**
Electrical starter for an internal combustion engine with a protection device
Démarreur électrique pour moteur à combustion interne muni d'un dispositif de protection

(30) Priorität: 15.10.1999 DE 19949822
(43) Veröffentlichungstag der Anmeldung: 18.04.2001
(73) Patentinhaber: ROBERT BOSCH GMBH, 70442 Stuttgart (DE)
(72) Erfinder: Schmidt, Karl-Otto, 75210 Keltern (DE); Karamudas, Thomas, 70806 Kornwestheim (DE); Rosenberger, Marcus, 74372 Sersheim (DE)

(56) Entgegenhaltungen:
- EP-A- 0 771 947
- FR-A- 2 717 961
- US-A- 3 666 990
- US-A- 4 389 692
- US-A- 4 947 051
- US-A- 5 343 351
- US-A- 5 345 901

## Beschreibung

### Stand der Technik

Die Erfindung geht aus von einem Elektrostarter für einen Verbrennungsmotor nach der Gattung des Hauptanspruchs. Es ist bekannt, zum Beispiel durch Messung des Ankerstromes oder der Temperatur der Kohlebürsten mit entsprechenden Sensoren die thermische Belastung des Elektrostarters (oder in Kurzform Starter genannt) zu ermitteln. Die bekannten Vorrichtungen haben jedoch den Nachteil, daß sie relativ aufwendig sind, da zusätzliche Sensoren benötigt werden. Zum Beispiel wird für die Temperaturmessung ein entsprechender Temperatursensor benötigt, der sich in der Nähe der Kohlebürsten befinden muß, damit er im Wesentlichen deren Temperatur erfassen kann. Die bekannten Verfahren zur Strommessung erfordern ebenfalls ein Meßglied, beispielsweise einen Shunt in der Meßleitung oder bei kontaktloser Messung, z. B. einen Hall-Sensor. Beide Verfahren erfordern Kosten für die Sensoren, Verkabelung sowie deren Einbau und sind ein zusätzliches Risiko für die Zuverlässigkeit des Elektrostarters. Weiter ist aus der DE 2700982 C2 eine Schaltung für elektrische Andrehmotoren bekannt, die die zeitliche Strom- oder Spannungsänderungen des Stromes auswertet, der dem Andrehmotor zugeführt wird. Unterschreitet die zeitliche Änderung einen vorgegebenen Schwellwert, wird dieses als Selbstlauf des Verbrennungsmotors interpretiert und der Andrehmotor abgeschaltet, da beim Selbstlauf des Verbrennungsmotors die Spannungsänderungen geringer sind als während des Anlassens.

### Vorteile der Erfindung

Der erfindungsgemäße Elektrostarter mit den kennzeichnenden Merkmalen des Hauptanspruchs hat demgegenüber den Vorteil, daß der Einbau einer zusätzlichen Hardware wie Sensoren, Verdrahtung, Kontrollmöglichkeit, usw. nicht erforderlich sind, da diese Funktionen mit denen in der Steuerschaltung bereits vorhandenen Bauteilen realisierbar sind. Als besonders vorteilhaft wird angesehen, daß aus der Messung der Spannungwelligkeit, beispielsweise durch Simulation oder empirischer Messung, auf lokale Temperaturspitzen, beispielsweise an den Kohlebürsten, oder auf die Belastung des Elektrostarters ohne großen Aufwand geschlossen werden kann. In bestimmten Betriebssituationen wie beim langen"Kurbeln" nach einer kalten Winternacht oder beim Fahren mit dem Anlasser ohne Motorunterstützung bei der Schiffsverladung (weil der Tank leer ist), kann eine Überlastung des Anlassers erfolgen, die eine Schädigung oder Zerstörung zur Folge hätte. Durch den Erfindungsgegenstand wird dies vorteilhaft vermieden.

Durch die in den abhängigen Ansprüchen angeführten Maßnahmen sind vorteilhafte Weiterbildungen und Verbesserungen des im Hauptanspruch angegebenen Elektrostarters möglich.

Besonders vorteilhaft ist, daß durch Abschalten des Hauptstromes der Kraftflusses zum Verbrennungsmotor sofort unterbrochen wird und somit keine weitere Erwärmung des Elektrostarters auftreten kann. Erst nach dem Abkühlen kann der Elektrostarter unbeschädigt wieder benutzt werden.

Günstig erscheint auch, daß aus den bereits vorhandenen Daten eines entsprechenden Vergleichsatarters der Ankerstrom des Elektrostarters indirekt ermittelt werden kann. Die Bestimmung des Ankerstromes ist oftmals notwendig, da mit Hilfe dieses Wertes die Temperatur der Kohlebürsten des Elektrostarters bestimmt werden kann. Ein hoher Ankerstrom ergibt naturgemäß aufgrund der Erwärmung des Elektrostarters sowie des Bürstenfeuers eine entsprechend hohe Temperatur, während bei einem niedrigen Ankerstrom die Temperatur niedriger ist.

Ein weiterer Vorteil wird auch darin gesehen, daß die gemessenen Werte der Spannungswelligkeit für Kontrollzwecke an einem entsprechenden Ausgang abgegriffen werden können. Dieses vereinfacht für Servicezwecke das Auffinden einer möglichen Fehlerquelle. Bei der nächsten Wartungsinspektion eines Kraftfahrzeugs könnten dann Fehler ausgelesen werden.

Da es üblich ist, die Steuerschaltung mit einem kleinen Mikrocomputerchip auszustatten, kann mit einem entsprechenden ergänzenden Softwareprogramm als Steuerprogramm für den Elektrostarter die bestehende Steuerschaltung vorteilhaft erweitert werden. Besonders vorteilhaft erscheint auch die Verbesserung der Zuverlässigkeit der Steuerschaltung, da wegen der nicht benötigten Bauteile auch kein Fehlerrisiko entstehen kann. Darüber hinaus kann durch einfache Modifikation des Steuerprogramms jeder Elektrostartertyp auf einfacher Weise angepaßt werden.

Als weiterer Vorteil wird angesehen, daß durch die Berücksichtigung der Umgebungstemperatur die Grenzbelastung für den Eelektrostarter entsprechend angepaßt werden kann. So kann z. B. bei hohen Umgebungstemperatur der Grenzwert entsprechend herabgesetzt werden, da dann eine mögliche Schädigung schon früher auftreten kann.

### Zeichnung

Ein Ausführungsbeispiel der Erfindung ist in der Zeichnung dargestellt und in der nachfolgenden Beschreibung näher erläutert. Es zeigen Figur 1 ein Blockschaltbild mit einer Gesamtübersicht und Figur 2 zeigt ein Flußdiagramm.

### Beschreibung des Ausführungsbeispiels

Das Blockschaltbild der Figur 1 zeigt einen Elektrostarter 1 mit einem Getriebe 9, dessen Abtriebswelle, die nicht dargestellt wurde, über ein Ritzel 3 so angeordnet ist, daß das Ritzel 3 während der Startphase des Verbrennungsmotors 6 in die Zähne eines Zahnkranzes 4 greift und somit die Kurbelwelle des Verbrennungsmotors 6 in die vorgesehene Drehbewegung versetzt. An dem Elektrostarter 1 ist ein elektrisch betriebenes Einspurrelais 2 angebracht, mit dessen Hilfe beim Startvorgang der Kraftschluß zwischen dem Elektrostarter 1 und dem Verbrennungsmotor 6 gewährleistet wird. Elektrisch ist das Einspurrelais 2 über seinen Steuereingang mit dem Ausgang einer Steuerschaltung 5 (ESC) verbunden, an die ein Steuerausgang eines Motorsteuergerätes 8 angeschlossen ist. An weiteren Eingängen der Steuerschaltung 5 ist ein Grenzwertgeber 10 und ein Meßeingang geschaltet, der mit der Klemme 30 des Starterstromkreises zwischen einer Batterie 7 und einem Anschluß am Einspurrelais 2 angeschlossen ist. Des weiteren ist die Steuerschaltung 5 mit einem Fehlerspeicher 19 sowie mit einer Schutzvorrichtung 20 verbunden. Aus der Figur 1 ergibt sich auch, daß alle genannten Geräte eine Minusverbindung zum Minuspol der Batterie aufweisen.

Alternativ ist vorgesehen, daß die einzelnen Geräte 10,19,20 zusammen mit der Steuerschaltung 5 in einem Gehäuse einbaubar sind.

Anhand der Figur 2 wird nun die Funktionsweise der Steuerschaltung 5 mit der Schutzvorrichtung 20 näher erläutert. Vorweg sei darauf hingewiesen, daß üblicherweise die Steuerschaltung 5 bereits Elemente enthält, die das Einspurrelais 2 vor dem Start des Elektrostarters 1 derart steuern, daß das Ritzel 3 zunächst in den Zahnkranz 4 geschoben wird, bevor die Drehbewegung anfängt. Nach dem Einspuren des Ritzels des Elektrostarters 1 auf dem Zahnkranz 4 des Verbrennungsmotors 6 schaltet also das Einspurrelais den Starterstrom ein, so daß der Startermotor andreht und über die genannten Ritzel 3 und Zahnkranz 4 die Kurbelwelle des Verbrennungsmotors antreibt. Am Zahnkranz 4 erzeugt der Verbrennungsmotor 6 aufgrund der Reibung und der Kompression der Kolben in den einzelnen Zylindern ein nicht konstantes, aber weitgehend periodisches Bremsmoment. Der Starterstrom I (Hauptstrom des Starters) hängt vom auf zubringenden Drehmoment ab. Dadurch, daß der Elektrostarter 1 aufgrund des periodischen Drehmomentes einen periodischen Strom aus der Batterie 7 zieht, kommt es an der Klemme 30 zu periodischen Spannungseinbrüchen, welche von der steuerschaltung 5 dadurch gemessen werden, daß beispielsweise ein Analog-Digital-Wandler (AD-Wandler) die Spannung an Klemme 30 digitalisiert und einem in der Steuerschaltung 5 vorhandenen Rechnerchip zuführt. Das Programm zur Steuerung des Rechnerchips in der Steuerschaltung 5, um das Einspurrelais 2 beziehungsweise den gesamten Startvorgang des Verbrennungsmotors 6 zu steuern, ist bereits bekannt und muß daher nicht näher erläutert werden. Als neu und erfinderisch wird angesehen, daß die Steuerschaltung 5 eine weitere Programmroutine enthält, mit der die an der Klemme 30 simultan gemessene Welligkeit der Spannung dahingehend weiterverarbeitet wird, daß in Abhängigkeit vom Startertyp die Periodendauer bzw. die Frequenz der Welligkeit errechnet wird, diese mit den Spannungswerten verknüpft wird, um daraus den Stromverlauf durch den Elektrostarter zu erhalten. Aus diesem wird dann die Erwärmung an verschiedenen Punkten im Elektrostarter, insbesondere an den Kohlebürsten, errechnet. Die Parameter für die Berechnungen stammen beispielsweise aus empirisch durchgeführten Vergleichsmessungen, die zuvor an einem Vergleichsstarter für die Erwärmung des Elektrostarters 1 oder dessen Kohlebürsten ermittelt wurden. Dieser errechnete Wert wird der Schutzvorrichtung 20 zugeführt, die diesen Wert mit einem entsprechenden Wert eines Grenzwertgebers 10 vergleicht. Beim Über- bzw. Unterschreiten dieses Grenzwertes wird vorzugsweise der Starterstrom für den Elektrostarter 1 begrenzt oder abgeschaltet.

Dieser Vorgang wurde prinzipiell noch einmal im Flußdiagramm der Figur 2, bei dem die weitere Programmroutine aufgebaut ist, näher erläutert.

Wie bereits oben erläutert, wird an der Klemme 30 an einem AD-Wandler 19 die Welligkeit der Batteriespannung gemessen. Die Steuerschaltung 5 bildet aus dem Mittelwert der letzten Wandlerwerte, der vom aktuellen Wandlerwert abgezogen wird, in Position 12 einen Differenzwert. In Position 13 wird die Zeit zwischen den Nulldurchgängen erfaßt und daraus in Position 14 die Starterdrehzahl errechnet. Aus dem digitalisierten Spannungswert des AD-Wandlers 19 und der Starterdrehzahl wird unter Berücksichtigung des Typs des Elektrostarters 1 der Starterstrom I berechnet (Position 15). Desweiteren wird in Position 16 aus den vorhandenen Daten die Erwärmung des Elektrostarters 1 durch Vergleich mit den für die einzelnen Temperaturen gespeicherten Werten und unter Berücksichtigung der Umgebungstemperatur berechnet. In Position 17 erfolgt durch die Schutzvorrichtung 20 beispielsweise bei Überschreiten der zulässigen Grenztemperatur ein Abbruch des Startvorganges, um den Elektrostarter 1 vor einem möglichen Schaden zu schützen.

Natürlich sind an Stelle des AD-Wandler auch andere bekannte Meßverfahren für die Welligkeit der Spannung verwendbar.

Ergänzend wird noch darauf hingewiesen, daß die Steuerschaltung einen Fehlerspeicher 19 aufweist, in dem nun die Fehlermeldungen der Schutzvorrichtung nach Überschreiten des vorgegebenen Grenzwertes gespeichert sind. Diese Fehlermeldungen werden beispielsweise mit Datum, Uhrzeit, Temperatur des Elektrostarters 1 usw. langfristig gespeichert, bis beispielsweise beim nächsten fälligen Service diese Fehlermeldung ausgelesen und gegebenenfalls nach der Ursache geforscht werden kann.

## Patentansprüche

1. Elektrostarter für einen Verbrennungsmotor (6) mit einem Getriebe (9) zum Verbrennungsmotor (6), das während des Startvorganges des Verbrennungsmotors (6) den Kraftschluss zwischen dem Elektrostarter (1) und dem Verbrennungsmotor (6) bewirkt, mit einer Batterie (7), mit einer Steuerschaltung (5) für den Starterstrom (I) und zur Erfassung der Starterspannung oder des Starterstromes, mit einem Grenzwertgeber (10) und mit einer Schutzvorrichtung (20), wobei die Steuerschaltung (5) weiterhin ausgebildet ist, aus der Spannungswelligkeit im Hauptstromkreis des Elektrostarters (1) die Belastung des Elektrostarters (1) abzuleiten für einen Vergleicher der aus den Werten der Belastung und dem vom Grenzwertgeber (10) vorgegebenen Grenzwert einer maximale Belastung des Elektrostarters (1) bei Über- oder bei Unterschreiten des Grenzwertes ein Signal abgibt und die Schutzvorrichtung (20) so ausgebildet ist, dass sie beim Auftreten des Signals den Kraftfluss zum Verbrennungsmotor (6) begrenzt, **dadurch gekennzeichnet, dass** die Steuerschaltung (5) zur Bestimmung wenigstens einer Temperatur des Elektrostarters (1) ausgebildet ist um die Erwärmung an wenigstens einem Punkt des Elektrostarters (1) aus der Spannungswelligkeit zu bestimmen.

2. Elektrostarter nach Anspruch 1, **dadurch gekennzeichnet, dass** die Schutzvorrichtung (20) ausgebildet ist, den Hauptstrom (I) zum Elektrostarter (1) abzuschalten.

3. Elektrostarter nach einem der vorhergehenden Ansprüche, **dadurch gekennzeichnet, dass** die Steuerschaltung (5) zur Bestimmung des Ankerstromes (I) des Elektrostarters (1) ausgebildet ist.

4. Elektrostarter nach einem der vorhergehenden Ansprüche, **dadurch gekennzeichnet, dass** die Temperatur, die bestimmt wird, die Temperatur der Kohlebürsten des Elektrostarters ist.

5. Elektrostarter nach Anspruch 3 oder 4, **dadurch gekennzeichnet, dass** die ermittelten Werte anzeigbar oder abgreifbar sind.

6. Elektrostarter nach einem der vorhergehenden Ansprüche, **dadurch gekennzeichnet, dass** die Steuerschaltung (5) ein Steuerprogramm (20) zur Bestimmung oder Auswertung der Spannungswelligkeit, der Temperatur und/oder der Belastung des Elektrostarters (1) aufweist.

7. Elektrostarter nach einem der vorhergehenden Ansprüche, **dadurch gekennzeichnet, dass** die Steuerschaltung (5) mit einem Temperatursensor (18) zur Erfassung der Umgebungstemperatur verbunden ist, und dass die Steuerschaltung (5) ausgebildet ist, die Ermittlung des Grenzwertes unter Berücksichtigung der Umgebungstemperatur durchzuführen.

## Claims

1. Electric starter for an internal combustion engine (6), having a gear mechanism (9) to the internal combustion engine (6), which gear mechanism produces the non-positive connection between the electric starter (1) and the internal combustion engine (6) during the starting process of the internal combustion engine (6), having a battery (7), having a control circuit (5) for the starter current (I) and for detecting the starter voltage or the starter current, having a limit value transmitter (10) and having a protection apparatus (20), with the control circuit (5) further being designed to derive the loading of the electric starter (1) from the voltage ripple in the main electrical circuit of the electric starter (1) for a comparator which emits a signal using the values of the loading and the limit value, which is predefined by the limit value transmitter (10), for a maximum loading of the electric starter (1) when the limit value is exceeded or undershot, and the protection apparatus (20) is designed such that it limits the non-positive connection to the internal combustion engine (6) when the signal is produced, **characterized in that** the control circuit (5) is designed to determine at least a temperature of the electric starter (1) in order to determine heating at at least one point of the electric starter (1) from the voltage ripple.

2. Electric starter according to Claim 1, **characterized in that** the protection apparatus (20) is designed to disconnect the main current (I) to the electric starter (1).

3. Electric starter according to either of the preceding claims, **characterized in that** the control circuit (5) is designed to determine the armature current (I) of the electric starter (1).

4. Electric starter according to one of the preceding claims, **characterized in that** the temperature which is determined is the temperature of the carbon brushes of the electric starter.

5. Electric starter according to Claim 3 or 4, **characterized in that** the established values can be displayed or tapped off.

6. Electric starter according to one of the preceding claims, **characterized in that** the control circuit (5) has a control program for determining or evaluating the voltage ripple, the temperature and/or the loading of the electric starter (1).

7. Electric starter according to one of the preceding claims, **characterized in that** the control circuit (5) is connected to a temperature sensor (18) for detecting the ambient temperature, and **in that** the control circuit (5) is designed to establish the limit value, taking into account the ambient temperature.

## Revendications

1. Démarreur électrique pour moteur à combustion interne (6),
relié au moteur à combustion interne (6) par une transmission (9) qui, pendant l'opération de démarrage du moteur à combustion interne (6), a pour effet la mise en correspondance mécanique du démarreur électrique (1) et du moteur à combustion interne (6),
et présentant :
une batterie (7),
un circuit de commande (5) qui commande le courant (I) du démarreur et qui détecte la tension du démarreur ou le courant du démarreur,
un émetteur (10) de valeurs limites et un dispositif de protection (20),
le circuit de commande (5) étant en outre configuré pour déduire à partir des ondulations de tension du circuit principal de courant du démarreur électrique (1) la charge du démarreur électrique (1) pour un comparateur qui, à partir des valeurs de la charge et de la valeur limite d'une charge maximale du démarreur électrique (1) prédéterminée par l'émetteur (10) de valeurs limites, délivre un signal lorsque la valeur limite est dépassée ou n'est pas atteinte, le dispositif de protection (20) étant configuré de manière à limiter la mise en correspondance mécanique avec le moteur à combustion interne (6) lorsque le signal survient,
**caractérisé en ce que**
le circuit de commande (5) est configuré pour déterminer au moins une température du démarreur électrique (1) en vue de déterminer l'échauffement provoqué en au moins un point du démarreur électrique (1) par les ondulations de tension.

2. Démarreur électrique selon la revendication 1, **caractérisé en ce que** le dispositif de protection (20) est configuré pour débrancher le courant principal (I) envoyé au démarreur électrique (1).

3. Démarreur électrique selon l'une des revendications précédentes, **caractérisé en ce que** le circuit de commande (5) est configuré pour déterminer le courant d'induit (I) du démarreur électrique (1).

4. Démarreur électrique selon l'une des revendications précédentes, **caractérisé en ce que** la température déterminée est la température des balais du démarreur électrique.

5. Démarreur électrique selon les revendications 3 ou 4, **caractérisé en ce que** les valeurs déterminées peuvent être affichées ou prélevées.

6. Démarreur électrique selon l'une des revendications précédentes, **caractérisé en ce que** le circuit de commande (5) présente un programme de commande qui détermine ou évalue les ondulations de tension, la température et/ou la charge du démarreur électrique (1).

7. Démarreur électrique selon l'une des revendications précédentes, **caractérisé en ce que** le circuit de commande (5) est relié à une sonde de température (18) qui détermine la température ambiante et **en ce que** le circuit de commande (5) est configuré de manière à déterminer la valeur limite en tenant compte de la température ambiante.
